# EUROPÄISCHE PATENTSCHRIFT

(11) **EP 2 499 310 B1**
(45) Veröffentlichungstag und Bekanntmachung des Hinweises auf die Patenterteilung: **30.03.2016**
(21) Anmeldenummer: 10768381.5
(22) Anmeldetag: 30.08.2010
(51) Int. Cl.: E04G 9/06, E04G 17/00, E04G 17/04

(54) **Verfahren zum Herstellen eines Schalungselements**
Method for manufacturing a formwork element
Procédé de fabrication d'un élément de coffrage

(30) Priorität: 13.11.2009 DE 102009046689
(43) Veröffentlichungstag der Anmeldung: 19.09.2012
(73) Patentinhaber: Peri GmbH, 89264 Weissenhorn (DE)
(72) Erfinder: SCHNEIDER, Werner, 89155 Erbach-Bach (DE); MEYER, Andreas, 87439 Kempten (DE)
(74) Vertreter: Kohler Schmid Möbus Patentanwälte
(86) Internationale Anmeldenummer: PCT/DE2010/050064
(87) Internationale Veröffentlichungsnummer: WO 2011/057624

(56) Entgegenhaltungen:
- EP-A1- 0 399 114
- EP-A2- 2 090 718
- WO-A1-2005/021892
- CA-A1- 2 141 463
- DE-U1- 8 500 388
- DE-U1-202005 008 016

## Beschreibung

Die vorliegende Erfindung betrifft ein Verfahren zum Herstellen eines Schalungselements für Betonbauten, mit einem Grundkörper in Hohlprofilbauweise, der eine als Schalhaut ausgebildete Außenseite aufweist, wobei der Grundkörper aus zumindest zwei ineinandergreifenden Teilsegmenten gebildet ist, die an ihren ineinandergreifenden Randbereichen mittels einer im Bereich der Außenseite und der Innenseite der Teilsegmente ausgebildeten Hakverbindung dauerhaft miteinander verbunden sind und die eine untrennbare Einheit bilden.

### Stand der Technik

Einsatzbereite Schalungselemente weisen einen Grundkörper auf, an welchem in der Regel weitere Anbauelemente, wie beispielsweise Dichtelemente, angeordnet sind und werden für Schalungen verwendet, in die Frischbeton zur Herstellung von Betonbauteilen, wie etwa Wänden, Decken und dergl., eingebracht wird. Für diese Arbeiten müssen die Schalungselemente insbesondere in unterschiedlichen Breiten zur Verfügung stehen, was zu insgesamt hohen Fertigungskosten führt.

CA 2 141 463 A1 offenbart ein Schalungselement für Betonbauten, mit einem rückseitig im Wesentlichen offenen Grundkörper, der eine als Schalhaut ausgebildete Außenseite aufweist. Der Grundkörper ist aus zumindest zwei Teilsegmenten gebildet, die an ihren ineinandergreifenden Randbereichen miteinander verbunden sind. Die Teilsegmente sind im Bereich ihrer Schalhaut miteinander verhakt und im Bereich ihrer Innenseite über Schrauben lösbar miteinander verschraubt. Die Teilsegmente des Schalungselements sind bei Schalungsarbeiten zwingend zusätzlich über ein lastaufnehmendes rückseitiges Abstützprofil miteinander zu verbinden, das an den Teilsegmenten festgeschraubt wird.

DE 85 00 388 U1 offenbart ein Verbundprofil mit einem Grundkörper in Hohlprofilbauweise. Das Verbundprofil ist auf hohe Querbelastungen ausgelegt und weist einen Grundkörper auf, der aus zumindest zwei ineinandergreifenden Teilsegmenten gebildet ist, die an ihren ineinandergreifenden Randbereichen dauerhaft miteinander verbunden sind. Die Teilsegmente sind über eine im Bereich der Außenseite und einer Innenseite der Teilsegmente ausgebildete Hakverbindung miteinander verhakt. Die Hakverbindung wird durch Ineinanderschieben der beiden Teilsegmente und ein nachfolgendes Verpressen (Kaltumformen) der ineinandergreifenden Randbereiche hergestellt.

In DE 20 2005 008 016 U1 ist ein weiteres Verbundprofil gezeigt, bei dem die Hakverbindung zwischen den Teilsegmenten in einer zur DE 85 00 388 U1 entsprechenden Weise durch ein Zusammenstecken der Teilsegmente und ein nachfolgendes Verpressen der ineinandergreifenden Randbereiche der Teilsegmente hergestellt wird.

Die Aufgabe der Erfindung besteht darin, ein einfacheres, zügigeres und damit kostengünstigeres Verfahren zum Herstellen eines Schalungselement der eingangs genannten Art anzugeben.

### Vorteile der Erfindung

Diese Aufgabe wird erfindungsgemäß durch ein Verfahren mit den Merkmalen von Anspruch 1 gelöst.

Der mit der Erfindung verbundene Vorteil besteht im Wesentlichen darin, dass das Schalungselement auf insgesamt einfachere, technisch weniger aufwändige und damit kostengünstigere Weise gefertigt werden kann. Ein im Stand der Technik erforderliches Verpressen bzw. Kaltumformen der Teilsegmente zur Bildung einer dauerhaften und laststabilen Hakverbindung der Teilsegmente sowie der dazu erforderliche Einsatz von Spezialmaschinen erübrigen sich vollständig. Das Schalungselement kann nach dem erfindungsgemäßen Verfahren vielmehr ohne den Einsatz von Werkzeugen aus Teilsegmenten montiert werden. Bei dem erfindungsgemäßen Verfahren können die Teilsegmente als Hebel zum Schließen der Hakverbindung ausgenutzt werden, was insbesondere auch ein Schließen der Hakverbindung gegen eine Vorspannung der Teilsegmente ermöglicht. Das in die Sperrnut des einen Teilsegments eingeführte Sperrelement des jeweils anderen Sperrelements dient einer scharnierartigen Führung der Teilsegmente beim Herstellen der Hakverbindung.
Die Oberflächengüte sowie die Maßhaltigkeit des herzustellenden Betonelements hängen in entscheidender Weise von einer möglichst geringen relativen Verschiebung der Teilsegmente des Schalungselements bzw. von dem Grad der Verformung des Schalungselements unter den Frischbetonlasten ab. So können bereits kleine Relativbewegungen der Teilsegmente in ihrem Stoßbereich der Schalhaut zu einem schlechten optischen Ergebnis der Oberflächenstruktur des Betonbauteils führen und eine aufwändige Nachbearbeitung des Betonbauteils erforderlich machen. Die Hakverbindung ist daher an der Außen- und an einer Innenseite des Grundkörpers ausgebildet. Dadurch können einerseits die von dem Frischbeton auf das Schalelement ausgeübten Kräfte bevorzugt in diejenigen Bereiche der Teilsegmente eingeleitet werden, die im Hinblick auf das Lastaufnahmevermögen des Schalungselements eine ohnehin ausreichend große Materialstärke aufweisen müssen. Andererseits kann die Hakverbindung auf besonders einfache Weise auf eine Übertragung von Kraftkomponenten zwischen den miteinander verhakten Teilsegmenten ausgerichtet werden, die parallel und senkrecht zur Schalhaut des Schalungssegments wirken.
Durch die Hakverbindung der Teilsegmente wird neben der einfachen und schnellen Montage des Schalungselements ein hohes Maß an Bediensicherheit über die gesamte Lebensdauer des Schalungselements gewährleistet.
Trotz der einfachen erfindungsgemäßen Herstellungsweise kann dabei ein laststabiles Schalungselement bereitgestellt werden, ohne dass hierfür weitere Verbindungsmittel erforderlich sind. Darüber hinaus können mit dem erfindungsgemäßen Verfahren eine Vielzahl unterschiedlich breiter Schalungselemente mit nur wenigen standardisierten Teilsegmenten auf einfache und kostengünstige Weise gefertigt werden. Die Hohlprofilbauweise des Grundkörpers erlaubt zudem bei entsprechender Auslegung der Verbindung der einzelnen Teilsegmenteeinen derart robusten Aufbau des Schalungselements, dass insbesondere auch hohe angreifende Querkräfte weitgehend verformungsfrei aufgenommen werden können.

Der Grundkörper des Schalungselements ist vorzugsweise aus stranggepresstem Leichtmetall gefertigt, wodurch eine Herstellung auch komplizierter Hohlprofilformen in nur einem Verfahrensschritt auf kostengünstige Weise ermöglicht ist. Die im Verhältnis zur Gesamtbreite des Schalungselements bzw. des Grundkörpers geringere Breite der Teilsegmente erlaubt dabei eine Fertigung auf den am Markt in großer Anzahl verfügbaren Strangpresseinrichtungen, so dass die Notwendigkeit einer Fertigung auf kostenintensiven Sonderstrangpressen ersatzlos entfällt. Aufgrund des sortenreinen Leichtmetall-Aufbaus des Grundkörpers kann dieser zudem problemlos in den Wertstoffkreislauf rückgeführt werden, womit insbesondere umweltbezogenen sowie wirtschaftlichen Aspekten Rechnung getragen ist.

Die verwendeten Teilsegmente können als Rand- und/oder als Zwischensegmente ausgebildet sein. Dadurch kann der Grundkörper des Schalungselements lediglich zwei jeweils als Randsegment ausgebildete Teilsegmente aufweisen oder aber wenigstens ein zusätzliches Zwischensegment aufweisen, das zwischen den Randsegmenten angeordnet ist. Die Randsegmente weisen dabei nur einen Randbereich auf, der mit einem anderen Teilsegment, d.h. einem anderen Rand- oder einem Zwischensegment, zu einem Schalungselement (Grundkörper) dauerhaft verbindbar bzw. verhakbar ist.

Die Randsegmente weisen zur lösbaren Verbindung des Schalungselements mit einem anderen Schalungssegment in ihrem Außenrandbereich insbesondere Schlossstreben und/oder halbkreisförmige Ankerlöcher auf.

Zur Herstellen des Schalungselements können Rand- und/oder Zwischensegmente mit unterschiedlicher Breite verwendet werden. Dadurch können Schalungselemente mit fein abgestuften Breitenmaßen kostengünstig zur Verfügung gestellt werden, wobei die Schalungselemente in Abhängigkeit von den zur Verfügung stehenden Breiten der Rand- und Zwischensegmente entweder aus einer geringen oder aber aus einer höheren Anzahl von Teilsegmenten aufgebaut sein können.

Zwecks einer möglichst hohen Stabilität der Hakverbindung gegenüber orthogonal auf die Schalfläche einwirkenden Kräften stützt sich das den Schnapphaken aufweisende Teilsegment vorzugsweise mit seinem Innen- und/oder Außenwandabschnitt an einem korrespondierenden Innen- und/oder Außenwandabschnitt des jeweilig anderen Teilsegments ab. Dadurch wird der Schnapphaken auf einfache Weise gegenüber einem Abrutschen aus seiner verrasteten Position geschützt, wobei zugleich eine Flächenpressung zwischen einer Haltefläche des Schnapphakens und einer Hintergriffsfläche des Rastelements bei orthogonal zur Schalhaut wirkenden Kräften bewirkt wird. Diesbezüglich weist das eine Teilsegment nach einer Weiterbildung der Erfindung insbesondere eine Abstützfläche auf, die an einer Auflagefläche des anderen Teilsegments zumindest teilweise formschlüssig zur Anlage gebracht ist, wobei die Auflagefläche einen Hinterschnitt aufweist, der von der Abstützfläche hintergriffen ist.

Hinsichtlich einer möglichst planen Schalhaut hat es sich überdies bewährt, dass die Teilsegmente bzw. der Grundkörper des Schalungselements an zumindest einer Stirnseite mit einem Richtprofil verbunden sind.

Zwecks einer weiter optimierten Oberflächengüte der herzustellenden Betonbauteile und eines möglichst geringen Reinigungsaufwand des Schalungselements kann die als Schalhaut ausgebildete Außenseite des Schalelements bzw. der Teilsegmente zusätzlich eine Beschichtung aufweisen, die einem Anhaften von Frischbeton bzw. von abgebundenem Beton entgegenwirkt. Diese Beschichtung kann insbesondere eine Kunststoffbeschichtung bzw. eine Pulverlackbeschichtung sein.

Das Schalungselement weist eine Breite von unter 1000 mm, eine Dicke von 20 bis 80 mm und eine Länge von weniger als 4000mm, vorzugsweise von weniger als 3600 mm, auf. Zwecks einer besonders einfachen und sicheren Handhabbarkeit in Bezug auf das Gewicht und die Außenmaße des Schalungselements hat es sich dabei in der Praxis als besonders vorteilhaft erwiesen, wenn das Schalungselement nicht breiter als 600 mm ist.

Die Rippen bzw. Seitenwände des Hohlprofils (Teilsegment) sind zwischen der Innenseite und der Außenseite des Schalelements geneigt und dies in einem Winkel von kleiner 90°. Die Querkraftaufnahme lässt sich noch dadurch weiter verbessern, wenn die Winkel zwischen 30° und 70° ausgebildet sind. Besonders bevorzugt ist dabei ein Winkel der Rippen bzw. Seitenwände von etwa 45° zur Außenseite, weil sich dadurch das Hohlprofil einerseits sehr kostengünstig fertigen lässt und andererseits derartige Zwischensegmente oder Randsegmente die auf sie wirkenden Querkräfte verformungsfrei aufnehmen können.

Weitere Vorteile und vorteilhafte Ausgestaltungen des Gegenstands der Erfindung sind der Beschreibung, der Zeichnung und den Ansprüchen entnehmbar.

### Beschreibung der Ausführungsbeispiele

Die Erfindung wird nachstehend anhand von Ausführungsbeispielen unter Bezugnahme auf die Zeichnung näher erläutert.

In der Zeichnung zeigen:
- Fig. 1: eine Draufsicht auf ein Schalelement, welches insgesamt fünf Teilsegmente aufweist, die über eine unlösbare Hakverbindung miteinander verbunden sind;
- Fig. 2: eine perspektivische Ansicht eines der Fig. 1 entsprechenden Schalungselements in explodierter Darstellung;
- Fig. 3: einen Querschnitt durch ein als Randsegment ausgebildetes Teilsegment und ein daran angeschlossenes als Zwischenprofil ausgebildetes Teilsegment eines zu der Fig. 1 ähnlichen Schalungselements;
- Fign. 4a -b: einen Querschnitt durch die in der Fig. 3 gezeigten Teilsegmente während ihrer Montage; und
- Fign. 5a - e: Querschnitte durch zu der Fig. 1 ähnliche Schalungselemente mit jeweils unterschiedlicher Breite.

In der Zeichnung sind einander entsprechende Bauteile zweckmäßiger Weise mit gleichen Bezugszeichen versehen. Die Darstellungen sind stark schematisiert und zum erleichterten Verständnis nicht maßstabsgetreu wiedergegeben.

Die **Fig. 1** zeigt ein Schalungselement **10** für Betonbauten, das einen aus stranggepresstem Aluminium gefertigten Grundkörper **12** mit einer als Schalhaut ausgebildeten planen Außenseite **14** aufweist. Der Grundkörper 12 des hier wiedergegebenen Schalungselements 10 umfasst zwei Randsegmente **16** und drei zwischen den Randsegmenten 16 angeordnete Zwischensegmente **18 .**

Grundsätzlich endet jedes Schalungselement 10 beidenends mit einem Randsegment 16, wobei aneinandergrenzende Schalungselemente 10 über in der Zeichnung nicht näher dargestellte Schalungsschlösser lösbar miteinander verbindbar sind. Die Randsegmente 16 weisen zudem an ihren Längsseiten **20** jeweils zwei halbkreisförmige Ankerlöcher **22** für auf dem Markt an sich bekannte Schalungsanker auf.

Das Schalungselement 10 hat je nach Ausführungsform eine Breite von vorzugsweise bis zu 1000 mm und eine Dicke von vorzugsweise 20 bis 80 mm. Das Schalungselement 10 kann dabei ein am Bau übliches Längenmaß von bis zu 4000 mm aufweisen.

Wie insbesondere aus der explodierten Darstellung des Schalelements 10 in der **Fig. 2** näher hervorgeht, sind die Rand- und die Zwischensegmente 16, 18 des Grundkörpers 12 jeweils als Hohlprofil ausgebildet.

Das Schalelement 10 weist zur Versteifung des aus den miteinander dauerhaft verbundenen, d.h. nur unter einem maschinell aufzubringenden Kraftaufwand erneut trennbaren, Rand- bzw. Zwischensegmenten 16, 18 gebildeten Grundkörpers 12 sowie zur stirnseitigen Befestigung von Trägerschienen **24** Profilklötze **26** auf, die in stirnseitige Öffnungen **28** der Rand- und Zwischensegmente 16, 18 eingebracht sind.

Die Trägerschienen 24 sind dabei jeweils in nicht näher dargestellter Weise mit den Profilklötzen 26 und den Rand- bzw. Zwischensegmenten 16, 18 vernietet und stellen deren streng fluchtende Ausrichtung zueinander zusätzlich sicher. An der in der Figur unten angeordneten Trägerschiene 24 ist weiterhin ein elastisches Dichtelement **30** angeordnet, durch das ein Ausschalen des Schalungselements 10 erleichtert wird.

In der **Figur 3** sind ein in der Figur links dargestelltes Randsegment 16 und ein Zwischensegment 18 eines Grundkörpers 12 gezeigt, die ineinandergreifen und die an ihren ineinandergreifenden Randbereichen **32** miteinander verhakt sind. An das Zwischensegment 18 kann sich dabei ein in der Figur nicht näher dargestelltes Randsegment 16 oder ein weiteres Zwischensegment 18 anschließen.

Im Bereich der Außenseite 14 (Schalhaut) des Grundkörpers 12 ist einem Außenwandabschnitt **34** des Zwischensegment 18 ein als Profilfortsatz ausgebildeter Schnapphaken **36** angeformt, der mit einem an einem gegenüberliegenden Außenwandabschnitt **34'** des Randsegments 16 angeformten Rastelement **38** verrastet ist. Der Schnapphaken 36 hinter- und/oder übergreift das Rastelement 38, wobei eine Haltefläche **40** des Schnapphakens 36 an einer Rastfläche **42** des Rastelements 38 formschlüssig anliegt.

Das Rastelement 38 weist stirnseitig eine rampenförmige Auflagefläche **44** auf, an der eine mit **46** bezeichnete und parallel zur Auflagefläche 44 angeordnete Abstützfläche des Außenwandabschnitts 34 des Zwischensegments 18 formschlüssig zur Anlage gebracht ist. Die Abstützfläche 46 hintergreift die Auflagefläche 44 des Außenwandabschnitts 34'.

Das Randsegment 16 weist im Bereich einer Innenseite **48** des Grundkörpers 12 zusätzlich eine Sperrnut **50** auf, in der ein profilierter Innenwandabschnitt **52** des Zwischensegments 18 angeordnet ist.

Die Sperrnut 50 ist teilweise von einem parallel zur Innenseite 48 des Grundkörpers 12 vorspringenden Innenwandschenkel **54** des Randsegments 16 überdeckt und weist einen einenends an einer Seitenwand **56** des Randsegments 16 angeordneten Nutboden **58** sowie eine in Richtung auf die Innenseite 48 des Grundkörpers 12 abgewinkelte Nutflanke **60** auf.

Der profilierte Innenwandabschnitt 52 des Zwischensegments 18 weist einen gekröpften Randbereich **62** auf, der den Innenwandschenkel 54 des Randsegments 16 untergreift. Der profilierte Innenwandabschnitt 52 weist weiterhin eine diesem angeformte und seitlich in die Sperrnut 50 in Richtung auf deren Nutboden 58 vorstehende Profilleiste **64** auf, die in der hier gezeigten Sperrstellung des Innenwandabschnitts 52 an die Nutflanke 60 vollflächig zur Anlage gebracht ist. Nach einem in der Zeichnung nicht näher gezeigten alternativen Ausführungsbeispiel kann die Nutflanke 60 auch als Hinterschnitt ausgebildet sein und von der Profilleiste 64 entsprechend hintergriffen werden.

Die in der vorstehenden Weise aufgebaute Hakverbindung **66** erstreckt sich längs der Außen- und Innenseite 14, 48 des Grundkörpers 12 und ist auf eine Übertragung von Kraftkomponenten zwischen den miteinander verhakten Rand- bzw. Zwischensegmenten 16, 18 des Schalungselements 10 ausgerichtet, welche parallel und senkrecht zur Außenseite 14 (Schalhaut) des Grundkörpers 12 wirken und das Schalelement 10 belasten. Selbst bei den in der Praxis von dem (Frisch-) Beton ausgeübten hohen Druck- bzw. Zugkräften kann die Hakverbindung 66 nicht gelöst werden und hält die Rand- bzw. Zwischensegmente 16, 18 formstabil zusammen.

Ein relatives Verschieben der Rand- bzw. Zwischensegmente 16, 18 zueinander ist aufgrund eines durch die Hakverbindung 66 bewirkten Reibschlusses zwischen den Rand- bzw. Zwischensegmenten 16, 18 nur unter großem Kraftaufwand (maschinell) möglich.

Die Seitenwand 56 schließt mit der Außenseite 14 des Grundkörpers 12 einen in der Fig. mit α bezeichneten Winkel ein, der ungefähr 50° beträgt. Der Winkel α kann nach vorliegend nicht näher gezeigten Ausführungsbeispielen auch andere Werte, insbesondere zwischen 30° und 70 °, aufweisen.

In den **Fign. 4a und 4b** sind das in der Fig. 3 bereits miteinander verbundene Rand- und Zwischensegment 16, 18 während ihres Zusammenfügens bzw. Zusammensetzens gezeigt.

Das in der Figur rechts dargestellte Zwischensegment 18 wird, wie aus der Fig. 4a näher hervorgeht, zunächst mit dem gekröpften Randbereich 62 seines Innenwandabschnitts 52 in die Sperrnut 50 des in der Figur links dargestellten Randsegments 16 eingeführt bzw. eingeschoben, bis der gekröpfte Randbereich 62 unter den Innenwandschenkel 54 des Randsegments 16 geführt ist.

Das Zwischensegment 18 wird nachfolgend unter scharnierartiger Zwangsführung des gekröpften Randbereichs 62 des Innenwandabschnitts 52 in der Sperrnut 50 relativ zu dem Randsegment 16 in Richtung des mit **68** bezeichneten Pfeils verschwenkt, bis der Schnapphaken 36 mit dem Rastelement 38 verrastet. Zeitgleich wird der gekröpfte Randbereich 62 des Innenwandabschnitts 52 des Zwischenelements 18 in der Sperrnut 50 in seine durch die Anlage der Profilleiste 64 an die Nutflanke 60 der Sperrnut 50 gekennzeichnete Sperrstellung überführt. Damit ist die Hakverbindung 66 ausgebildet und das Rand- sowie das Zwischensegment 16, 18 sind wie in der in der Fig. 2 gezeigten Weise dauerhaft miteinander verbunden.

In den **Fign. 5a bis 5e** sind unterschiedlich breite Schalungselemente 10 dargestellt, die sich aus den vielfältigen Kombinationsmöglichkeiten der Rand- bzw. Zwischensegmente 16, 18 ergeben.

Fig. 5a zeigt einen einfachst möglichen Aufbau des Schalungselements 10 bzw. eines Grundkörpers 12 mit lediglich zwei miteinander verbundenen Randsegmenten 16. Das in der Fig. 5b dargestellte Schalungselement 10 weist demgegenüber zusätzlich ein zwischen den Randsegmenten 16 angeordnetes Zwischensegment 18 auf, das, wie in der Fig. 5c dargestellt, auch in einer größeren Breite ausgeführt sein kann. Entsprechend der in den Fig. 5d bis 5e exemplarischen wiedergegebenen Schalungselemente 10 ergeben sich bereits bei den vorliegend nur vier unterschiedlich konfigurierten Rand- bzw. Zwischensegmenten 16, 18 bereits vielfältige Kombinationsmöglichkeiten und somit unterschiedlich breite Schalungselemente. Die Hakverbindung 66 ist dabei grundsätzlich zwischen allen Rand- bzw. Zwischensegmenten der jeweiligen Schalungselemente 10 in zueinander entsprechender Weise ausgebildet. Die freien Enden der Randsegmente 16 sind somit entweder mit Hakelementen ausgebildet, die formschlüssig in daran angepasste Ausformungen der Zwischensegmente 18 eingreifen oder sie sind derart ausgebildet, dass zwei Randsegmente 16 dauerhaft miteinander erfindungsgemäß verbunden werden können.

Die Erfindung betrifft ein Verfahren zum Herstellen eines Schalungselements 10 für Betonbauten, mit einem Grundkörper 12 in Hohlprofilbauweise, der eine als Schalhaut ausgebildete Außenseite 14 aufweist. Der Grundkörper 12 ist erfindungsgemäß aus zumindest zwei ineinandergreifenden Teilsegmenten gebildet, die an ihren ineinandergreifenden Randbereichen dauerhaft miteinander verbunden sind. Die vorzugsweise im Strangpressverfahren gefertigten Teilsegmente, wie ein Rand- und ein Zwischensegment 16, 18, sind erfindungsgemäß miteinander verhakt und bilden im verbundenen Zustand eine untrennbare Einheit.

## Patentansprüche

1. Verfahren zum Herstellen eines Schalungselements (10) für Betonbauten, mit einem Grundkörper (12) in Hohlprofilbauweise, der eine als Schalhaut ausgebildete Außenseite (14) aufweist, wobei der Grundkörper (12) zumindest aus zwei ineinandergreifenden Teilsegmenten gebildet ist, die an ihren ineinandergreifenden Randbereichen (32) mittels einer im Bereich der Außen- und einer Innenseite (14, 48) der Teilsegmente ausgebildeten Hakverbindung (66) dauerhaft miteinander verbunden sind und eine untrennbare Einheit bilden,
wobei sich die Hakverbindung (66) über einen Großteil der gesamten Länge oder die gesamte Länge der Außen- und Innenseite (14; 48) des Grundkörpers (12) erstreckt,
wobei die Hakverbindung (66) im Bereich der Innenseite (48) des Grundkörpers eine Spermut (50) aufweist, die an dem einen Teilsegment angeordnet ist und in der ein Innenwandabschnitt (52) des anderen Teilsegments festgelegt ist,
wobei die Sperrnut (50) teilweise von einem Innenwandschenkel (54) des die Sperrnut (50) aufweisenden Teilsegments überdeckt ist, der parallel zur Innenseite (48) des Grundkörpers (12) vorspringt,
wobei die Sperrnut (50) einen einenends an einer Seitenwand (56) des Teilsegments angeordneten Nutboden (58) und eine in Richtung auf die Innenseite (48) des Grundkörpers abgewinkelte Nutflanke (60) aufweist, wobei der profilierte Innenwandabschnitt (52) des anderen Teilsegments einen gekröpften Randbereich (62) aufweist, der den Innenwandschenkel 54 untergreift,
wobei dem profilierten Innenwandabschnitt (52) eine Profilleiste (64) angeformt ist, die seitlich in die Sperrnut (50) in Richtung auf deren Nutboden (58) vorsteht und die in Sperrstellung des Innenwandabschnitts (52) an die Nutflanke (60) vollflächig zur Anlage gebracht ist,
wobei die Hakverbindung (66) im Bereich der Außenseite (14) des Grundkörpers (12), einen Schnapphaken (36) aufweist, der an dem einen Teilsegment angeordnet ist und der mit einem an dem anderen Teilsegment angeordneten Rastelement (38) verrastet ist,
umfassend die folgenden Schritte:
- Einführen des einen Zwischensegments mit seinem gekröpften Randbereich (62) in die Sperrnut (50) des anderen Teilsegments, bis der gekröpfte Randbereich (62) unter den Innenwandschenkel (54) des anderen Teilsegments geführt ist; und nachfolgendes
- Ausbilden der Hakverbindung (66) durch Verschwenken des einen Teilsegments unter schamierartiger Zwangsführung des gekröpften Randbereichs (62) des Innenwandabschnitts (52) in der Sperrnut (50) relativ zum anderen Teilsegment, bis der Schnapphaken (36) mit dem Rastelement (38) verrastet und der gekröpfte Randbereich (62) des Innenwandabschnitts (52) des Teilsegments in seine Sperrstellung überführt ist, in der die Profilleiste (64) des einen Teilsegments an der Nutflanke (60) der Sperrnut (50) des anderen Teilsegments zur Anlage gebracht ist.

2. Verfahren nach Anspruch 1, **dadurch gekennzeichnet, dass** Teilsegmente verwendet werden, die als Rand- und/oder als Zwischensegmente (16; 18) ausgebildet sind.

3. Verfahren nach Anspruch 2, **dadurch gekennzeichnet, dass** Rand- und/oder Zwischensegmente (16; 18) mit unterschiedlicher Breite verwendet werden.

4. Verfahren nach einem der vorhergehenden Ansprüche, **dadurch gekennzeichnet, dass** die Teilsegmente wenigstens eine Seitenwand (56) aufweisen, die mit der Außenseite (14) des Grundkörpers (12) einen Winkel von kleiner 90°, vorzugsweise 30° bis 70°, und bevorzugt 45°, einschließen.

## Claims

1. Method for manufacturing a formwork element (10) for concrete structures, the formwork element having a base body (12) of hollow profile construction with an outer side (14) constituting a form lining, wherein the base body (12) is formed of at least two interlocking sub-segments which are permanently connected to each other at mutually interlocking edge areas (32) by means of a hooked connection (66) formed in the area of the outer side and one inner side (14, 48) of the sub-segments, thereby constituting an inseparable unit,
wherein the hooked connection (66) extends over a large part of the entire length or over the entire length of the outer and inner sides (14; 48) of the base body (12),
wherein the hooked connection (66) has a locking groove (50) in the area of the inner side (48) of the base body, said locking groove being disposed on one sub-segment, and an inner wall section (52) of the other sub-segment being captured therein, wherein the locking groove (50) is partially covered by an inner wall leg (54) of the sub-segment having that locking groove (50), the inner wall leg protruding parallel to the inner side (48) of the base body (12),
wherein the locking groove (50) has a groove bottom (58), one end of which is disposed on a side wall (56) of the sub-segment, and a groove flank (60) angled towards the inner side (48) of the base body, the profiled inner wall section (52) of the other sub-segment having an offset edge area (62) which engages below the inner wall leg (54),
wherein a profiled strip (64) is integrally formed with the profiled inner wall section (52), the profiled strip laterally protruding into the locking groove (50) towards the groove bottom (58) thereof seating over its full area on the groove flank (60) in a locked position of the inner wall section (52),
wherein in the area of the outer side (14) of the base body (12), the hooked connection (66) has a snap-on hook (36) which is disposed on one sub-segment and is snapped into locked engagement with a locking element (38) disposed on the other sub-segment, the method comprising the steps of:
- inserting one intermediate segment with its offset edge area (62) into the locking groove (50) of the other sub-segment until the offset edge area (62) is guided beneath the inner wall leg (54) of the other sub-segment; followed by
- establishing the hooked connection (66) by pivoting one sub-segment relative to the other sub-segment under forced guidance of the offset edge area (62) of the inner wall section (52) in a hinge-like manner in the locking groove (50) until the snap-on hook (36) snaps into locked engagement with the locking element (38), and the offset edge area (62) of the inner wall section (52) of the sub-segment is brought into its locked position in which the profiled strip (64) of the one sub-segment seats on the groove flank (60) of the locking groove (50) of the other sub-segment.

2. Method according to claim 1, **characterized in that** sub-segments are used which are designed as edge segments and/or intermediate segments (16; 18).

3. Method according to claim 2, **characterized in that** edge and/or intermediate segments (16; 18) of different widths are used.

4. Method according to any one of the preceding claims, **characterized in that** the sub-segments have at least one side wall (56) which subtends an angle with the outer side (14) of the base body (12) of less than 90°, preferably of 30° to 70°, and preferentially of 45°.

## Revendications

1. Procédé de fabrication d'un élément de coffrage (10) pour ouvrages de construction en béton, muni d'un corps de base (12) à structure profilée creuse présentant une face extérieure (14) réalisée en tant qu'enveloppe de coffrage, ledit corps de base (12) étant au moins constitué de deux segments partiels qui s'interpénètrent, sont reliés durablement l'un à l'autre, dans leurs zones marginales (32) s'interpénétrant, au moyen d'une solidarisation par accrochage (66) ménagée dans la région des faces extérieure et intérieure (14, 48) desdits segments partiels, et forment un ensemble unitaire indissociable,
la solidarisation par accrochage (66) s'étendant sur une grande partie de la longueur totale, voire sur la longueur totale des faces extérieure et intérieure (14 ; 48) du corps de base (12),
sachant que ladite solidarisation par accrochage (66) comporte, dans la région de ladite face intérieure (48) dudit corps de base, une rainure de blocage (50) qui est pratiquée dans l'un des segments partiels, et dans laquelle un tronçon (52) de paroi intérieure de l'autre segment partiel est consigné à demeure,
sachant que ladite rainure de blocage (50) est recouverte, en partie, par une branche (54) de paroi intérieure du segment partiel muni de ladite rainure de blocage (50), laquelle branche fait saillie parallèlement à la face intérieure (48) dudit corps de base (12),
ladite rainure de blocage (50) comprenant un fond (58) situé, par une extrémité, au niveau d'une paroi latérale (56) dudit segment partiel, et un flanc (60) coudé en direction de ladite face intérieure (48) dudit corps de base,
le tronçon profilé (52) de la paroi intérieure de l'autre segment partiel étant doté d'une zone marginale (62) en décrochement, emprisonnant par-dessous la branche (54) de paroi intérieure,
sachant qu'une barrette profilée (64), faisant corps avec ledit tronçon profilé (52) de la paroi intérieure, dépasse latéralement dans ladite rainure de blocage (50), en direction du fond (58) de cette dernière, et est mise en applique par toute sa surface contre le flanc (60) de ladite rainure, dans la position de blocage dudit tronçon (52) de paroi intérieure,
la solidarisation par accrochage (66) étant pourvue, dans la région de la face extérieure (14) du corps de base (12), d'un crochet (36) à déclic qui est situé sur l'un des segments partiels et est cranté dans un élément d'encliquetage (38) placé sur l'autre segment partiel, incluant les étapes suivantes :
- insertion de l'un des segments intermédiaires dans la rainure de blocage (50) de l'autre segment partiel, par sa zone marginale (62) en décrochement, jusqu'à ce que ladite zone marginale (62) en décrochement soit engagée au-dessous de la branche (54) de paroi intérieure de l'autre segment partiel ; et, au stade successif,
- instauration de la solidarisation par accrochage (66) en faisant pivoter l'un des segments partiels par rapport à l'autre segment partiel sous l'effet d'un guidage forcé du type charnière, dans ladite rainure de blocage (50), de la zone marginale (62) en décrochement sur le tronçon (52) de paroi intérieure, jusqu'à ce que le crochet (36) à déclic soit cranté dans l'élément d'encliquetage (38) et que ladite zone marginale (62), en décrochement sur ledit tronçon (52) de paroi intérieure dudit segment partiel, soit transférée à sa position de blocage dans laquelle la barrette profilée (64) de l'un des segments partiels est mise en applique contre le flanc (60) de la rainure de blocage (50) de l'autre segment partiel.

2. Procédé selon la revendication 1, **caractérisé par** l'utilisation de segments partiels réalisés sous la forme de segments marginaux et/ou intermédiaires (16 ; 18).

3. Procédé selon la revendication 2, **caractérisé par** l'utilisation de segments marginaux et/ou intermédiaires (16 ; 18) présentant une largeur différente.

4. Procédé selon l'une des revendications précédentes, **caractérisé par le fait que** les segments partiels sont pourvus d'au moins une paroi latérale (56) décrivant, avec la face extérieure (14) du corps de base (12), un angle inférieur à 90°, de préférence compris entre 30° et 70°, et mesurant 45° de préférence.
